# EUROPÄISCHE PATENTSCHRIFT

(11) **EP 3 972 737 B1**
(45) Veröffentlichungstag und Bekanntmachung des Hinweises auf die Patenterteilung: **31.05.2023**
(21) Anmeldenummer: 21730515.0
(22) Anmeldetag: 28.05.2021
(51) Int. Cl.: B02C 4/02, B02C 4/28, B02C 25/00

(54) **VERFAHREN ZUR ÜBERWACHUNG EINER HOCHDRUCK-WALZENPRESSE**
METHOD FOR MONITORING A HIGH-PRESSURE ROLLER GRINDER
PROCÉDÉ DE SUPERVISION D'UN BROYEUR DE ROULEAUX À HAUTE PRESSION

(30) Priorität: 04.06.2020 DE 102020114815
(43) Veröffentlichungstag der Anmeldung: 30.03.2022
(73) Patentinhaber: Maschinenfabrik Köppern GmbH. & Co. KG, 45529 Hattingen (DE)
(72) Erfinder: BUCHMEIER, Max, 421019 Wuppertal (DE); DE WELDIGE, Eggert, 42555 Velbert Langenberg (DE)
(74) Vertreter: Andrejewski - Honke Patent- und Rechtsanwälte Partnerschaft mbB
(86) Internationale Anmeldenummer: PCT/EP2021/064345
(87) Internationale Veröffentlichungsnummer: WO 2021/244966

(56) Entgegenhaltungen:
- WO-A1-2019/086577
- CN-A- 104 549 704
- CN-U- 207 887 239
- US-B1- 7 182 283

## Beschreibung

Die Erfindung betrifft ein Verfahren zur Überwachung (des Zustandes/ Betriebszustandes) einer Hochdruck-Walzenpresse im Zuge des Zerkleinerns, Kompaktierens oder Brikettierens von Material,
wobei die Walzenpresse zwei rotierend angetriebene Presswalzen aufweist, zwischen denen ein Walzenspalt gebildet ist, dessen Spaltweite während des Betriebes veränderlich ist,
wobei während des Betriebes mit einem oder mit mehreren Messwert-Aufnehmern Betriebsdaten der Walzenpresse ermittelt und auf einem Rechner gespeichert werden.

Eine solche Hochdruck-Walzenpresse für die Zerkleinerung von Material wird auch als Gutbettwalzenmühle bezeichnet. Die Erfindung betrifft aber auch Hochdruck-Walzenpressen für das Kompaktieren oder Brikettieren von Material. Bei dem Material handelt es sich insbesondere um stark abrasives Material, z. B. Erz, Zementklinker, Schlacke oder Keramikgrundstoffe. Die Walzenpresse kann auch für die Kompaktierung von z. B. Düngemitteln eingesetzt werden. Eine der Presswalzen ist bevorzugt als Festwalze ausgebildet und folglich ortsfest in einem Pressengestell drehbar gelagert. Zumindest eine Presswalze ist als Loswalze ausgebildet, d. h. sie ist über Krafterzeugungsmittel, z. B. über Hydraulikzylinder, mit sich während des Betriebes veränderlicher Spaltweite gegen die andere Walze, z. B. die Festwalze anstellbar. Die beiden Presswalzen werden über Antriebe gegenläufig (synchron) angetrieben. Der Spalt zwischen den Walzen stellt sich - aufgrund der beschriebenen Anstellung der Loswalze gegen die Festwalze - ein, bis ein den Anstellkräften entsprechender Druck zwischen den Walzen wirkt. Die Spaltweite ergibt sich dabei durch das Verhältnis der Anstellkräfte zu den von dem zu verarbeitenden Material ausgehenden Reaktionskräften. Jede Presswalze weist z. B. einen rotierend angetriebenen Walzenkern und eine auf dem Walzenkern befestigte Bandage auf, welche die (verschleißfeste) Oberfläche der Walze bildet. Die Bandage kann als vollständig umlaufender (einstückiger) Ring ausgebildet sein oder alternativ von mehreren, auf dem Kern befestigten Segmenten gebildet werden. Es können aber auch Presswalzen bzw. Arbeitswalzen eingesetzt werden, die nicht mit separaten Bandagen ausgebildet sind, sondern z.B. einstückig oder segmentiert. Stets sind die Presswalzen auf der Umfangsfläche mit einer (verschleißfesten) Walzenoberfläche als Arbeitsoberfläche ausgerüstet.

In der Praxis ist es üblich, den Zustand bzw. Betriebszustand einer Hochdruck-Walzenpresse kontinuierlich bzw. quasi kontinuierlich zu überwachen, zu steuern und gegebenenfalls zu visualisieren. Dazu ist die Walzenpresse mit Messwert-Aufnehmern ausgerüstet, die verschiedene Betriebsdaten der Walzenpresse aufnehmen, die im Stand der Technik z. B. auf einem Rechner gespeichert werden können und/oder in einer Leitwarte der Anlage visualisiert werden. So werden z. B. das Drehmoment der Presswalzen, die Hydraulikdrücke in den Zylindern der Loswalze und die Spaltweite mit geeigneten Aufnehmern bzw. Sensoren gemessen, wobei die Aufnehmer/Sensoren z. B. mit einer Steuereinrichtung, z. B. einer speicherprogrammierbaren Steuerung (SPS) verbunden sind, die wiederum mit einer Leitwarte der Anlage bzw. mit einem in der Leitwarte angeordneten Rechner verbunden ist.

Aus der DE 101 06 856A1 ist eine Hochdruck-Walzenpresse für eine Gutbettzerkleinerung bekannt, bei welcher im Betrieb die Antriebs- und Bewegungsparameter mindestens einer Walze als Regelparameter gemessen werden, wobei das Verhältnis dieser Werte zueinander gebildet und dieses Verhältnis durch Verringerung oder Steigerung der Walzenanpresskraft der Walzen immer im Wesentlichen konstant gehalten wird. Dazu werden z. B. im Betrieb die Antriebsleistung eines Hauptmotors und die Umfangsgeschwindigkeit der Walzen gemessen und das Verhältnis dieser als Regelgröße verwendet.

Die DE 42 26 182 A1 beschreibt eine Hochdruck-Walzenpresse, bei welcher die Lagerblöcke der Loswalze gegen Hydraulikzylinder eines hydropneumatischen Systems abgestützt sind, wobei Sensoren zur Messung der sich im Betrieb an den beiden Walzenseiten einstellenden Weite des Walzenspaltes vorgesehen sind. Mit den Sensoren wird der Abstand zwischen den Lagerblöcken der beiden Walzen gemessen und die erhaltenen Signale werden über Leitungen zu den Eingängen einer Überwachungs- und Regelungseinheit geführt. Von den Sensoren wird der sich im Betrieb der Maschine einstellende Abstand der Lagerblöcke und damit auch die sich im Betrieb einstellende Weite des Walzenspaltes an beiden Walzenseiten kontinuierlich oder zeitlich getaktet gemessen und es wird die Differenz beider Messwerte errechnet und mit einem vorgegebenen Toleranzwert verglichen. Bewegt sich bei einer unsymmetrischen Belastung des Walzenspaltes z. B. der Lagerblock der Loswalze nach innen und kommt es zu einer Schiefstellung der Loswalze mit einer Überschreitung des vorgegebenen Toleranzwertes, so erfolgt über die zentrale Überwachungs- und Regelungseinheit ein Regeleingriff, und zwar in diesem Fall betreffend die Beschickung des Walzenspaltes, indem Stellmotoren für Dosierklappen am Aufgabeschacht eingestellt werden.

Die Überwachung des Betriebszustandes rotierender Walzen in einer industriellen Anlage wird z. B. auch in der WO 2007/025395 A1 beschrieben, und zwar für Mühlen für die Getreideverarbeitung. Dabei werden Vibrationen überwacht und daraus ein zeitlich veränderliches elektrisches Signal erzeugt, welches einer Frequenzanalyse unterzogen wird. Die Erfassung der Vibrationen kann z. B. mittels eines am Lager der rotierenden Walze angebrachten Beschleunigungssensors erfolgen. Die Analyse kann mit einem Rechner erfolgen, der auch in ein Leitsystem einer automatisierten industriellen Anlage integrierbar ist, welches z. B. auch Überwachungsbildschirme für die Anzeige des Betriebszustandes aufweisen kann. Die industrielle Anlage kann auch mehrere rotierende Walzen und mehrere Systeme aufweisen, wobei die einzelnen Systeme miteinander und mit einer Überwachungszentrale vernetzt sind, z. B. drahtlos vernetzt.

Die WO 2018/036978 A1 beschreibt eine selbstoptimierende, adaptive Produktionsverarbeitungsanlage mit einer Mahlanlage, die eine Walzenpresse enthält, wobei zumindest ein Sensor zur Erfassung von Messwerten betreffend einen Zustand zumindest einer Walze vorgesehen sind, sodass Messwerte erfasst werden, die einen Zustand der Walze charakterisieren. Mit einem Datenempfänger einer Steuereinheit der Produktionsverarbeitungsanlage werden von einem Datensender der Messeinrichtung von mindestens einer Walze Messwerte empfangen. Dabei werden der Walzenbetrieb und die Breite des Spaltes zwischen den Walzen und/oder die Parallelität der Walzen von der Steuereinheit oder von einer mit der Steuereinheit verbundenen Regelvorrichtung basierend auf den empfangenen Messwerten automatisiert optimiert.

Aus der DE 10 2007 004 004 B4 ist eine Walzenmühle mit zwei gegenläufig angetriebenen Mahlwalzen bekannt, die mit stiftförmigen Profilkörpern bestückt ist und bei der sich eine autogene Verschleißschutzschicht bildet. Die Walzenmühle weist eine Überwachungsvorrichtung auf, die den Verschleißzustand der stiftförmigen Profilkörper und den Zustand der autogenen Verschleißschutzschicht überprüft und darüber hinaus auch das Vorhandensein bzw. Nichtvorhandensein von stiftförmigen Profilkörpern feststellt. Dazu kann die Walzenmühle zumindest einen Sensor aufweisen, der bezüglich der Mahlwalze verfahrbar angeordnet sein kann.

Die Überwachung des Betriebszustandes von Maschinen wird z. B. auch in der WO 2017/197449 A1 beschrieben, wobei eine Vielzahl von Parametern der Maschine gemessen und damit Messwerte zur Verfügung gestellt werden, wobei aus diesen Messwerten normierte Indikatorwerte erzeugt werden und wobei diese normierten Indikatorwerte für die Beschreibung des Zustandes der Maschine verwendet werden. Dabei können einzelnen Maschinen entsprechende Maschinenmodule zugeordnet sein, die jeweils mit einem Rechner ausgerüstet sind. Über ein Netzwerk können die einzelnen Maschinenmodule mit einem gemeinsamen Anlagenmodul verbunden sein. Im Übrigen können Maschinenmodule von verschiedenen Anlagen auch direkt mit einem zentralen Überwachungssystem verbunden sein, welches Sensordaten einer Vielzahl von Maschinenmodulen mehrerer Anlagen sammelt, welche gegebenenfalls auch geographisch weit verteilt liegen können, sodass auf Methoden des "Internet der Dinge" zurückgegriffen wird.

Die US 2005/0049801 A1 befasst sich mit der Überwachung von Maschinen mit beweglichen Komponenten, wobei im Bereich der Maschine ein lokal angeordneter Analyserechner vorgesehen ist, mit dem Messwerte aufgezeichnet und ausgewertet werden können. Die ausgewerteten Daten lassen sich auf einen räumlich entfernt liegenden, externen Rechner übertragen.

In der DE 10 2008 046 921A1 wird ein Verfahren zur Überwachung des Belastungszustandes einer Mahlanlage mit rotierenden Mahlorganen beschrieben. Zusätzlich zur Überwachung der auf das Mahlorgan wirkenden dynamischen Kraft erfolgt auch eine Überwachung des aus Leistung und Drehzahl ermittelten Antriebsdrehmomentes.

Schließlich offenbart die WO 2018/036978 A1 eine Überwachungs- und Steuerungsvorrichtung zur automatisierten Optimierung der Vermahlungslinie eines Walzensystems sowie ein entsprechendes Verfahren.

Weitere Verfahren zur Überwachung von Walzenpressen sind aus der CN 104549704 A und der CN 207887239 U bekannt.

Die US 7182283 B1 beschreibt im Übrigen eine Anlage mit Rollenmühlen mit angetriebenen Mahlschüsseln und die Überwachung einer solchen Anlage.

Insgesamt besteht in der Maschinen- und Anlagentechnik das Bedürfnis, den Zustand von Maschinen zu überwachen und zu visualisieren. In der Praxis erfolgt dieses im Zusammenhang mit Hochdruck-Walzenpressen in der Regel über die Erfassung der Sensordaten mithilfe herkömmlicher speicherprogrammierbarer Steuerungen, die mit einer Leitwarte der Anlage verbunden sind.

Im Übrigen sind sogenannte übergeordnete Lösungen bekannt, bei denen Betriebsdaten von Maschinen zentral z.B. in einer Cloud gespeichert und gegebenenfalls ausgewertet werden, sodass mit verschiedenen Endgeräten, z. B. Laptops, Tablets oder Smartphones, über das Internet auf die Daten zugegriffen werden kann.

Ausgehend von dem vorbekannten Stand der Technik liegt der Erfindung das technische Problem zugrunde, im Zusammenhang mit Hochdruck-Walzenpressen, die für die Zerkleinerung, Kompaktierung oder Brikettierung von Material bestimmt sind, ein Verfahren zu schaffen, das eine einfache, sichere und zuverlässige Überwachung eines Zustandes bzw. Betriebszustandes der Hochdruck-Walzenpresse ermöglicht.

Zur Lösung dieser Aufgabe lehrt die Erfindung bei einem gattungsgemäßen Verfahren zur Überwachung einer Hochdruck-Walzenpresse der eingangs beschriebenen Art,
dass die Betriebsdaten (die mit dem oder den Messwert-Aufnehmern ermittelt werden) als Rohdaten auf einem lokal im Bereich der Walzenpresse angeordneten und mit der Walzenpresse bzw. mit dem Sensor oder mit den Sensoren verbundene Edge-Computer als Analyserechner gespeichert werden,
dass die Betriebsdaten bzw. Rohdaten auf dem Analyserechner mit Analysealgorithmen ausgewertet und damit Kenndaten der Walzenpresse erzeugt und diese Kenndaten auf dem Analyserechner gespeichert werden,
wobei die Kenndaten von dem Analyserechner über ein drahtloses Netzwerk (d.h. drahtlos) an zumindest ein Endgerät übermittelt und auf dem Endgerät angezeigt bzw. visualisiert werden.

Der Analyserechner bzw. Edge-Computer ist bevorzugt kabelgebunden mit zumindest einem Verbindungskabel mit dem oder mit den an der Walzenpresse angeordneten Messwert-Aufnehmern verbunden.

Die Erfindung geht von der Erkenntnis aus, dass es vorteilhaft ist, die mit den Messwert-Aufnehmern ermittelten Betriebsdaten zunächst als Rohdaten auf einem leistungsfähigen Edge-Computer zu speichern, der lokal in unmittelbarer Nähe der Walzenpresse stationiert und besonders bevorzugt kabelgebunden mit den Sensoren verbunden ist. Dieser Edge-Computer dient jedoch nicht nur der Speicherung der Betriebsdaten als Rohdaten, sondern auch die Analyse bzw. Auswertung der Rohdaten erfolgt mit entsprechenden Algorithmen, die auf dem Edge-Computer gespeichert sind, unmittelbar auf dem Edge-Computer. Auf eine Speicherung der Betriebsdaten bzw. Rohdaten in einem übergeordneten Netzwerk oder in einer Cloud wird ebenso verzichtet wie auf eine Übertragung der Rohdaten über das Internet. Vielmehr erfolgt bereits lokal eine Analyse mit geeigneten Algorithmen und eine Speicherung der aus diesen Rohdaten mithilfe der Algorithmen erzeugten (komprimierten) Kenndaten, die z. B. in einer Datenbank auf dem Analyserechner gesammelt und von dort (z. B. für einen Abruf mit einem Endgerät) zur Verfügung gestellt werden können. Die Speicherung der Rohdaten erfolgt bevorzugt redundant auf lokalen Speichermedien, z. B. Festplatten des Edge-Computers. Dabei kann auf grundsätzlich bekannte und zur Verfügung stehende Hardware zurückgegriffen werden, d. h. es können leistungsfähige Edge-Computer mit großen Datenspeichern und leistungsfähigen Prozessoren zum Einsatz kommen, wobei auf die grundsätzlich bekannten Grundsätze des "Edge-Computing" zurückgegriffen werden kann.

Für die Ermittlung und Speicherung der Betriebsdaten können eine Vielzahl von grundsätzlich bekannten Sensoren in bzw. an der Presse verwendet werden, z. B. Messwert-Aufnehmer oder Sensoren zur Ermittlung des Drehmomentes einer oder beider Walzen, des Hydraulikdruckes in dem oder in den Zylindern für die Anstellung der Loswalze, Positionssensoren und/oder Wegsensoren für die Ermittlung der Spaltweite des Walzenspaltes und/oder für die Ermittlung der Absolutposition der Loswalze bzw. der Position der Loswalze relativ zu einem ortsfesten Pressengestell, wobei Positionssensoren z. B. im Bereich der Lagerstellen der Loswalze und/oder der Festwalze angeordnet sind. Ergänzend oder alternativ können Temperatursensoren, Durchflusssensoren usw. zum Einsatz kommen. Die Sensoren können analoge Messwerte, z. B. als Stromsignale, zur Verfügung stellen, die kabelgebunden über eine geeignete Erfassungseinrichtung, z. B. über einen Wandler in digitale Daten transformiert werden, sodass digitale Rohdaten auf dem Edge-Computer gespeichert werden. Wichtig ist, dass die Verarbeitung und Analyse der Rohdaten auf dem lokalen Analysecomputer ("Edge-Computing") durchgeführt wird. Alternativ können aber auch Sensoren mit digitalem Ausgang eingesetzt werden, die das Signal z.B. als codierte Impulsfolge ausgeben.

Die auf dem Edge-Computer durch Anwendung der gespeicherten Algorithmen erzeugten Kenndaten der Walzenpresse sind über ein drahtloses Netzwerk, z. B. über das Internet, online abrufbar bzw. sie lassen sich über das drahtlose Netzwerk (drahtlos) an Endgeräte übermitteln. Bei den Endgeräten kann es sich z. B. um externe PCs, Notebooks, Tablets oder Smartphones handeln. Selbstverständlich ist ein Zugriff auf die Kenndaten zum Zwecke der Information oder Visualisierung auf dem Endgerät nur durch entsprechende Zugriffsberechtigung möglich. In einer bevorzugten Ausführungsform ist der Edge-Computer mit einem Router, z. B. Industrierouter, verbunden, über den eine Verbindung zu einem drahtlosen Netzwerk, z. B. zum Internet, hergestellt wird, sodass ein Onlinezugang zu den in der Datenbank auf dem Edge-Computer gespeicherten Kenndaten möglich ist. In einer bevorzugten Weiterbildung erfolgt der Abruf bzw. der Zugang nicht unmittelbar über den Industrierouter, sondern über ein externes Portal, das drahtlos, z. B. über eine VPN-Verbindung (Virtual Private Network) mit dem Industrierouter in Verbindung steht. So können z. B. berechtigte Personen über geeignete Endgeräte mit einer https-Verbindung auf das Portal und von dort (per VPN) über den Industrierouter auf die Kenndaten zugreifen. Optional besteht auch die Möglichkeit, z. B. einen Rechner für eine Fernwartung über ein VPN-Netzwerk mit dem Portal zu verbinden. Über einfache https-Verbindungen besteht dann (für Berechtigte) in der Regel nur die Möglichkeit, die Kenndaten abzurufen und folglich Informationen auf dem Endgerät zu visualisieren. Über die VPN-Verbindung besteht z. B. die Möglichkeit im Sinne einer Fernwartung auf den Edge-Computer zuzugreifen. Selbstverständlich werden für das Portal und die Endgeräte entsprechende Zugangsrechte vergeben, wobei die Nachvollziehbarkeit der Zugriffe mittels Protokollen registriert wird.

Als Kenndaten können z. B. unmittelbar konkrete Daten der Maschine, z. B. der Walzenspalt, die Leistungsaufnahme oder dergleichen aktuell angezeigt und visualisiert werden. Alternativ oder ergänzend können statistische Auswertungen als Kenndaten zur Verfügung gestellt werden, z. B. Wochen- oder Monatsberichte über die Maschinenzustände.

In besonders bevorzugter Ausführungsform handelt es sich bei den Kenndaten jedoch nicht um einfache Maschinendaten bzw. ausgewertet oder komprimierte Messdaten, die sich unmittelbar auf eine Messgröße eines Sensors beziehen (z. B. Leistung, Spaltweite oder dergleichen), sondern besonders bevorzugt werden über entsprechende Algorithmen besondere Zustände, z. B. kritische Zustände ermittelt und visualisiert oder ausgewertet.

Bevorzugt werden die Betriebsdaten und folglich die Rohdaten mit einer hohen Abtastrate von mehr als 50 Hz, z. B. mehr als 100 Hz, vorzugsweise zumindest 200 Hz aufgenommen und auf dem Analyserechner gespeichert. Die Erfindung geht dabei von der Erkenntnis aus, dass die in der Praxis üblicherweise eingesetzten speicherprogrammierbaren Steuerungen (SPS), die mit den Sensoren verbunden sind, in der Regel die Messdaten nicht mit hoher Geschwindigkeit bzw. hoher Abtastrate zur Verfügung stellen, verarbeiten und speichern können. Erfindungsgemäß erfolgt die Weiterleitung der Daten durch die Sensoren bevorzugt ohne eine zwischengeschaltete SPS unmittelbar an den Edge-Computer bzw. an eine mit dem Edge-Computer verbundene oder in den Edge-Computer integrierte Auswerteeinheit, die dazu geeignet ist, die Betriebsdaten mit der hohen Abtastrate aufzunehmen und zu speichern. 50 Hz bedeutet, dass 50 Messwerte pro Sekunde (d. h. ein Messwert je 20 ms) zur Verfügung gestellt werden. Die Erfindung hat erkannt, dass sich bestimmte Betriebszustände, Störzustände oder kritische Zustände nur dann oder besonders einfach dann ermitteln lassen, wenn die Betriebsdaten mit entsprechend hoher Abtastrate zur Verfügung gestellt werden. Damit entstehen extrem große Datenmengen. Da diese jedoch lokal und kabelgebunden auf dem Edge-Computer unmittelbar vor Ort gespeichert werden, lassen sich diese Datenmengen ohne Probleme handhaben. Ein Zugriff über ein drahtloses Netzwerk ist auf diese große Rohdatenmenge nicht erforderlich, da auf dem Edge-Computer die großen Datenmengen zunächst durch geeignete Auswertungen gleichsam komprimiert werden, sodass der Nutzer über ein drahtloses Netzwerk nur auf die komprimierten bzw. ausgewerteten Daten zugreifen muss. Grundsätzlich besteht die Möglichkeit, lediglich einen Messwert (bzw. Messwerttyp) als Rohdaten aufzunehmen und daraus mit einem Analysealgorithmus ein oder mehrere Kenndaten zu bestimmen. Bevorzugt werden jedoch mehrere verschiedene Betriebsdaten als Rohdaten aufgenommen und im Sinne einer verknüpfenden Auswertung mit einem Analysealgorithmus ausgewertet.

Besondere Bedeutung kommt der Aufnahme der Messwerte mit hohen Abtastrate z. B. bei der Erkennung eines Fremdkörperdurchgangs durch den Walzenspalt zu. So hat die Erfindung erkannt, dass sich durch eine Analyse der hochfrequenten aufgenommenen Betriebsdaten überraschend ein Fremdkörperdurchgang durch den Walzenspalt der Hochdruck-Walzenpresse feststellen lässt, und zwar insbesondere dann, wenn mehrere (verschiedene) Messwerte als Rohdaten aufgenommen und ausgewertet werden und die Kenndaten durch Verknüpfung der Signale bzw. Rohdaten mittels eines Algorithmus bestimmt werden. Dabei können als Betriebsdaten insbesondere das Drehmoment einer Presswalze oder die Drehmomente beider Presswalzen verwendet werden. In der Regel sind die Drehmomente der Presswalzen während des Betriebes in gewissen Grenzen konstant. Auch der Walzenspalt wird durch die eingangs beschriebene Art der Anstellung der Loswalze im Wesentlichen konstant gehalten. Denn in einer Hochdruck-Walzenpresse, z. B. Gutbettwalzenmühle, werden die zugeführten Partikel des Aufgabegutes nicht wie bei einem Brecher zwischen den Oberflächen der beiden Walzen gebrochen, sondern sie werden in einem Gutbett bzw. Materialbett unter hohem Druck verpresst und damit hocheffizient zerkleinert bzw. agglomeriert. Der Walzenspalt ist folglich größer als das durch den Walzenspalt hindurchgeführte und zu behandelnde Material. Überraschend wurde festgestellt, dass sich die Signale bzw. Signaländerungen geeigneter Betriebsdaten (z.B. Drehmoment, Hydraulikdruck und/oder Spaltweite) trotz der sehr hohen Trägheit der rotierenden Massen und trotz des Gewichtes der Walzen und insbesondere der Loswalze und trotz der Reibung zwischen Walzenlagerung und Rahmen erkennen lassen, und zwar erfindungsgemäß besonders bevorzugt aufgrund der hohen Abtastraten und in weiterer bevorzugter Ausgestaltung durch Verknüpfung mehrerer Signale bzw. mehrerer verschiedener Betriebsdaten durch geeignete Algorithmen. So hat die Erfindung z.B. durch Auswertung der hochfrequent aufgenommenen Rohdaten festgestellt, dass es beim Durchgang von Fremdkörpern kurzzeitig zu einem Anstieg des Drehmomentes an einer Walze oder an beiden Walzen kommt. Mit den bislang in der Praxis eingesetzten speicherprogrammierbaren Steuerungen und den vorgesehenen Visualisierungswerkzeugen am Leitrechner wurden solche kurzzeitigen Drehmomentschwankungen bislang nicht erkannt. Durch einen geeigneten Algorithmus kann der Edge-Computer nun jedoch auf der Basis der hochfrequent aufgenommenen Rohdaten einen Fremdkörperdurchgang feststellen, sodass z. B. auf einfache Weise Fremdkörperdurchgänge gezählt werden können. Grundsätzlich besteht die Möglichkeit, lediglich das Drehmoment einer oder beider Walzen als Rohdaten aufzunehmen und auszuwerten. Besonders bevorzugt werden zusätzlich zu dem Drehmoment bzw. zu den Drehmomenten weitere Betriebsdaten aufgenommen und ausgewertet, z.B. die Spaltweite an einer oder an mehreren Spaltpositionen und/oder der Hydraulikdruck einer oder mehrerer Hydraulikzylinder, mit denen die Loswalze gegen die Festwalze angestellt wird. Die Auswertung und z.B. Fremdkörpererkennung lässt sich folglich durch kombinierte bzw. verknüpfte Auswertung mehrerer Messwerte (bzw. mehrerer Messwerttypen) erheblich verbessern. Die beschriebenen Vorteile lassen sich gleichermaßen bei verschiedenen Maschinentypen, z.B. Walzenmühlen, Brikettiermaschinen und Kompaktiermaschinen realisieren.

Über die Endgeräte wird z. B. nicht auf die Betriebsdaten für das Drehmoment zugegriffen, sondern lediglich auf das Ergebnis der Auswertung und folglich auf die gezählten bzw. aufsummierten Fremdkörperdurchgänge oder es lässt sich eine Nachricht an ein Endgerät senden, wenn ein Fremdkörperdurchgang registriert wurde. Damit kann z. B. eine weitere Auswertung der Fremdkörperdurchgänge erfolgen, sodass z. B. zeitlich immer wieder auftretende Fremdkörperdurchgänge, Unregelmäßigkeiten oder dergleichen analysiert und festgestellt werden können. Damit kann z. B. ein Rückschluss auf den Betrieb vorgelagerter oder anderer Anlagenkomponenten gelingen, z. B. eines vorgeschalteten Brechers. Sofern es z. B. in einem vorgeschalteten Brecher insbesondere zu temporären Störungen kommt, kann sich die Beschickung der Presse mit ungewünscht großen Teilen erhöhen und dieses wäre wiederum durch die Fremdkörpererkennung zu ermitteln.

Insgesamt gelingt durch die erfindungsgemäße Ausgestaltung eine Optimierung der Prozesse unter dem Gesichtspunkt der "Industrie 4.0" bzw. des "Internet der Dinge". Die Walzenpresse lässt sich zu einer "sprechenden" Maschine erweitern. Dabei wird auf programmierte Algorithmen zurückgegriffen, wobei gegebenenfalls auch Algorithmen bzw. Methoden der künstlichen Intelligenz ("KI") und folglich selbstlernende bzw. sich selbst optimierende Algorithmen zum Einsatz kommen.

Die beschriebene hochfrequente Abtastung des Drehmomentes ist - wie beschrieben - lediglich ein Beispiel für die erfindungsgemäße Datenanalyse, z. B. zur Überwachung eines Fremdkörperdurchgangs durch den Walzenspalt. Alternativ kann zu diesem Zweck auch ein anderer Messwert analysiert und ausgewertet werden. So besteht auch die Möglichkeit, den Hydraulikdruck an den Hydraulikzylindern hochfrequent auszuwerten, welche die Loswalze beaufschlagen. Auch durch eine solche Auswertung lassen sich kurzzeitige Schwankungen im Zuge eines Fremdkörperdurchgangs auswerten. Das Auswerteergebnis lässt sich weiter verbessern, indem ein erster Betriebsparameter in Kombination mit einem zweitem Betriebsparameter analysiert wird und durch einen Algorithmus Rückschlüsse auf das jeweilige Ereignis gezogen werden. So kann es insbesondere zweckmäßig sein, die Entwicklung des Drehmomentes mit einer Messung des Walzenspaltes zu kombinieren. In gleicher Weise kann auch eine Messung des Hydraulikdruckes mit dem Walzenspalt kombiniert werden.

Ein weiteres Beispiel für die erfindungsgemäße Überwachung eines Zustandes der Walzenpresse ist die Überwachung des Verschleißzustandes der Walzenoberflächen (z.B. der Bandagen) der Hochdruck-Walzenpresse. Da der üblicherweise registrierte Walzenspalt mithilfe der Hydraulikzylinder so eingestellt wird, dass er während des Betriebes im Großen und Ganzen konstant gehalten wird, lässt sich durch die Erfassung des Walzenspaltes nicht auf den Verschleißzustand der Walzen bzw. deren Walzenoberflächen (z.B. Bandagen) schließen. Nach einem weiteren Vorschlag der Erfindung ist daher vorgesehen, dass die Position der Loswalze als Funktion der Zeit mit einem oder mit mehreren Positionssensoren aufgenommen und die Daten auf dem Analyserechner gespeichert werden. Mit einem Algorithmus kann aus den gemessenen Daten der Verschleißzustand der Walzenoberfläche bestimmt und eine Vorhersage für eine Restverwendungsdauer der Walzenoberfläche erzeugt werden. Die Positionssensoren erfassen bevorzugt die Position der Lagerstellen der Loswalze, wobei in dieser Ausführungsform eine Absolutmessung der Position der Loswalze bzw. deren Lagerstellen gemeint ist, d. h. eine Bestimmung der Position relativ zu einem ortsfesten Bezugssystem, z. B. dem Pressengestell. Während sich die Spaltweite des Pressspaltes während des Betriebes im Wesentlichen nicht ändert bzw. nicht ändern sollte, da im Zuge des Verschleißes der Walzenoberfläche/Bandage eine immer weiterere Anstellung der Loswalze gegen die Festwalze erfolgt, lässt sich der Verschleiß der Walzenoberflächen sehr einfach anhand der sich verändernden Position der Loswalze ermitteln. Denn mit zunehmendem Verschleiß der Walzenoberflächen und folglich mit abnehmendem Arbeitswalzendurchmesser wird die Loswalze immer weiter gegen die Festwalze angestellt, sodass sich die Position der Lagerstellen der Loswalze immer weiter der Position der Lagerstellen der Festwalze annähert. Die Position der Lagerstellen der Loswalze ist folglich ein gutes Maß für die Abnahme der Walzendurchmesser und damit für den Verschleißzustand der Walzenoberflächen. Mithilfe eines Algorithmus kann auf der Basis von zuvor zur Verfügung gestellten Daten bzw. Erfahrungswerten eine Vorhersage für eine Restverwendungsdauer der Walze bzw. der Walzenoberflächen erzeugt werden. Auf diese Weise können mit der Erfindung Wartungsvorhersagen (Predictive maintenance) erstellt werden.

Gegenstand der Erfindung ist nicht nur das beschriebene Verfahren, sondern auch eine Anlage zum Zerkleinern, Kompaktieren oder Brikettieren von Material gemäß Anspruch 10. Es ist folglich nicht nur das Verfahren, sondern auch die Anlage unter Schutz gestellt, die mit einem Edge-Computer der beschriebenen Art ausgerüstet ist, wobei dieser Edge-Computer mit entsprechenden Programmen für die Datenverarbeitung und/oder Algorithmen ausgerüstet ist, die zur Durchführung des beschriebenen Verfahrens eingerichtet sind.

Im Folgenden wird die Erfindung anhand von Zeichnungen näher erläutert, die lediglich Ausführungsbeispiele darstellen. Es zeigen:
- Fig.1: schematisch stark vereinfacht eine erfindungsgemäße Anlage mit einer Walzenpresse,
- Fig. 2: eine Darstellung des Drehmomentes und der Spaltweite als Rohdaten in Abhängigkeit von der Zeit,
- Fig. 3: eine Darstellung der Loswalzenposition und des Verschleißzustandes zur Wartungsvorhersage.

In Fig. 1 ist beispielhaft eine Anlage zur Überwachung eines Zustandes einer Hochdruck-Walzenpresse 1 dargestellt, wobei diese Hochdruck-Walzenpresse 1 z. B. für das Zerkleinern von körnigem Material, alternativ auch zum Kompaktieren oder Brikettieren von Material bestimmt ist. Die Walzenpresse weist ein Pressengestell 2 und zwei drehbar in dem Pressengestell 2 gelagerte Presswalzen 3a, 3b auf, die gegenläufig rotierend angetrieben sind. Zwischen den Presswalzen ist ein Walzenspalt gebildet, dessen Spaltweite während des Betriebes veränderlich ist. Denn eine der beiden Presswalzen ist als ortsfest in dem Pressengestell 2 gelagerte Festwalze 3a ausgebildet und die andere Presswalze ist als Loswalze 3b ausgebildet, wobei diese Loswalze über Krafterzeugungsmittel, z. B. über Hydraulikzylinder 4 gegen die Festwalze 3a anstellbar ist, sodass sich die Spaltweite des Walzenspaltes während des Betriebes ändern kann. Der Walzenspalt stellt sich während des Betriebes in Abhängigkeit der Anstellkräfte der Loswalze gegen die Festwalze ein, bis ein äquivalenter Druck zwischen den Walzen wirkt. Jede der beiden Presswalzen 3a, 3b kann dabei als Vollwalze oder segmentierte Walze ausgebildet sein oder bevorzugt einerseits einen angetriebenen Walzenkern und andererseits eine auf dem Walzenkern angeordnete Bandage (z. B. Ringbandage) aufweisen, die z. B. mit einer verschleißbeständigen Oberfläche ausgerüstet ist. Einzelheiten sind in den Figuren nicht dargestellt.

Eine solche Walzenpresse 1 kann in üblicher Weise mit einer speicherprogrammierbaren Steuerung bzw. SPS 5 verbunden sein, die wiederum mit einer übergeordneten Anlagensteuerung bzw. einer Leitwarte 6 verbunden sein kann. Über die Leitwarte 6 kann der Betrieb der Walzenpresse 1 gesteuert und in bekannter Weise überwacht werden. Dazu kann die SPS 5 einerseits mit den Antrieben der Walzenpresse und andererseits mit verschiedenen Messwert-Aufnehmern verbunden sein.

Erfindungsgemäß ist jedoch alternativ oder zusätzlich zu der speicherprogrammierbaren Steuerung 5 ein spezieller Rechner vorgesehen, nämlich ein Edge-Computer als Analyserechner 7, der kabelgebunden über ein oder mehrere Verbindungskabel 8 mit Messwert-Aufnehmern 9 der Walzenpresse verbunden ist. Dieser Edge-Computer bzw. Analyserechner 7 ist lokal in unmittelbarer Nähe der Walzenpresse stationiert. Die mit den Messwert-Aufnehmern 9 registrierten Betriebsdaten werden als Rohdaten auf diesem Analyserechner 7 gespeichert. Dazu können die Messwert-Aufnehmer 9 mit (zusätzlichen) Messeinrichtungen bzw. Messkarten 10 ausgerüstet sein, mit denen die analogen Messdaten in digitale Betriebsdaten R umgewandelt werden. Bevorzugt können für die Verbindung der Messkarte 10 an den Analyserechner 7 optische Verbindungskabel, z.B. Lichtwellenleiter für eine besonders schnelle Datenübertragung verwendet werden. Der Analyserechner 7 ist als Edge-Computer mit großen Datenspeichern 11, Prozessoren 12 und speziell eingerichteten Algorithmen 13 für die Analyse und Auswertung der Betriebsdaten vorgesehen. Bevorzugt sind in dem Analyserechner 7 mehrere Speichermedien 11 für eine redundante Datenspeicherung vorgesehen. Die Rohdaten R werden auf dem Analyserechner 7 gespeichert und mit den Analysealgorithmen 13 ausgewertet und damit werden Kenndaten K der Walzenpresse 1 erzeugt, die ebenfalls auf dem Analyserechner gespeichert werden. Erfindungsgemäß werden diese Kenndaten K von dem Analyserechner 7 über ein drahtloses Netzwerk 14 an ein oder mehrere Endgeräte 15, z. B. PCs, Tablets, Smartphones oder dergleichen übertragen, d. h. über die Endgeräte 15 kann auf die Kenndaten K zugegriffen werden. Von besonderer Bedeutung ist dabei, dass entsprechend berechtigte Nutzer über die Endgeräte 15 nur auf die bereits ausgewerteten Kenndaten K zugreifen müssen und nicht auf die sehr umfangreichen Rohdaten. Dazu können die Kenndaten K in dem Analyserechner 7 in z. B. einer Datenbank als verdichtete Daten gespeichert werden und in der Datenbank für einen Online-Zugriff über PC, Smartphone oder dergleichen bereitgestellt werden, und zwar z. B. für entsprechende Anlagenzustandsanzeigen.

Dabei können die Betriebsdaten R in herkömmlicher Weise mit bekannten und gegebenenfalls ohnehin im Bereich der Walzenpresse vorgesehenen Messwert-Aufnehmern 9 aufgenommen werden, und zwar z. B. das Drehmoment einer Presswalze oder beider Presswalzen, der Hydraulikdruck der Hydraulikzylinder für die Beaufschlagung der Loswalze, Positionssensoren für die Bestimmung des variablen Walzenspaltes, Positionssensoren für die Bestimmung der Absolutposition der Loswalze bzw. der Position der Loswalze relativ zu dem ortsfesten Pressengestell, Wägezellen, Temperatursensoren, Durchflusssensoren oder dergleichen. Über die Endgeräte 15 kann z. B. in einfacher Weise der jeweilige Zustand der Walzenpresse 1 bzw. Werte der genannten Sensoren 9 in verdichteter Form angezeigt werden, sodass ein aktueller Maschinenstatus visualisierbar ist. Alternativ können statistische Auswertungen auf dem Endgerät 15 abgefragt werden, die jedoch nicht auf dem Endgerät 15, sondern auf dem Analyserechner 7 erzeugt werden, z. B. individuelle Wochenberichte, Monatsberichte oder dergleichen. Besonders bevorzugt können mit dem erfindungsgemäßen Verfahren jedoch Störzustände, außergewöhnliche Zustände oder dergleichen überwacht werden.

Dazu ist es besonders vorteilhaft, wenn die Betriebsdaten als Rohdaten R mit einer hohen Abtastrate von mehr als 100 Hz, z. B. mehr als 200 Hz aufgenommen und auf dem Analyserechner 7 gespeichert werden. Dadurch entstehen große Datenmengen, die jedoch kabelgebunden über kurze Distanzen unmittelbar an den lokal positionierten Analyserechner 7 übertragen und dort gespeichert und bereits ausgewertet werden. Aus den sehr großen Datenmengen werden durch die bereits erwähnten Analysealgorithmen 13 die gewünschten Kenndaten bzw. Kennwerte K erzeugt, auf die schließlich mit den Endgeräten 15 über das drahtlose Netzwerk 14, z. B. über das Internet zugegriffen werden kann.

Dabei ist in Fig. 1 dargestellt, dass der Rechner 7 für den Online-Zugriff mit einem Industrierouter 16 verbunden ist, der in einer bevorzugten Variante über ein VPN-Netzwerk bzw. eine VPN-Verbindung 17 mit einem Portal 18 verbunden ist. Die Endgeräte 15 greifen folglich für eine Abfrage der ausgewerteten Kenndaten nicht unmittelbar auf den Industrierouter 16, sondern auf das Portal 18 zu, und zwar z. B. über gesicherte bzw. verschlüsselte https-Verbindungen 19. Im Übrigen kann optional über eine zusätzliche VPN-Verbindung 20 ein weiterer Rechner bzw. PC 21 mit dem Portal 18 verbunden sein, sodass über diesen PC im Sinne einer Fernwartung nicht nur Daten abgefragt, sondern auch auf den Analyserechner 7 bzw. auf die Walzenpresse zugegriffen werden kann.

In Fig. 1 ist im Übrigen angedeutet, dass an die SPS 5 und/oder an den Rechner 7 auch Felddaten F und folglich Daten von anderen Komponenten der Anlage, z. B. einer Mahlanlage A, erfasst werden können, z. B. Betriebsdaten eines Brechers.

Schließlich ist angedeutet, dass von dem Analyserechner 7 auch Daten, Befehle oder dergleichen an die Walzenpresse 1 oder andere Komponenten der Anlage übermittelt werden können. So können z. B. die ausgewerteten Kenndaten für eine Steuerung oder Regelung der Presse oder anderer Maschinen verwendet werden.

Beispiele für bevorzugte Anwendungen der beschriebenen Anlage bzw. des beschriebenen Verfahrens sollen anhand der Figuren 2 und 3 erläutert werden.

So können gemäß Fig. 2 für die Überwachung eines Fremdkörperdurchgangs durch den Walzenspalt als Betriebsdaten die Drehmomente und/oder die Spaltweiten der beiden Presswalzen 3a, 3b aufgenommen und ausgewertet werden. In Fig. 2 sind (als Rohdaten) beispielhaft die Drehmomente M der beiden Walzen einerseits und die Spaltweiten W (an zwei verschiedenen Orten des Pressspaltes) andererseits als Funktion der Zeit t aufgetragen, und zwar im Falle eines Fremdkörperdurchgangs durch den Walzenspalt. Dabei erfolgte in der bereits beschriebenen Weise eine hochfrequente Abtastung und Speicherung mit z. B. 200 Messwerten pro Sekunde. Im Zuge eines Durchgangs eines Fremdkörpers durch den Walzenspalt kommt es zu einem kurzzeitigen Anstieg der Drehmomente M und der Spaltweiten W. Wie in Fig. 2 erkennbar, lässt sich anhand der Rohdaten ein solcher Fremdkörperdurchgang erkennen und auswerten. Interessant ist nun jedoch die Tatsache, dass der Nutzer nicht auf diese Rohdaten R zugreifen muss, sondern dass bereits im Edge-Computer 7 mit den Analysealgorithmen 13 eine Auswertung erfolgt, sodass als Kenndaten K lediglich ein erfolgter Fremdkörperdurchgang gespeichert und angezeigt werden muss. Es besteht folglich die Möglichkeit, im Analyserechner solche Fremdkörperdurchgänge durch (verknüpfende) Algorithmen zu ermitteln und "hochzuzählen". Über die Endgeräte 15 kann im Sinne einer Abfrage auf die in einem bestimmten Zeitraum ermittelten Fremdkörperdurchgänge zugegriffen werden. Alternativ besteht auch die Möglichkeit, im Falle eines Fremdkörperdurchgangs Nachrichten an die Endgeräte 15 zu senden. Grundsätzlich besteht die Möglichkeit für die Überwachung der Fremdkörperdurchgänge (lediglich) die Drehmomente an den beiden Walzen zu überwachen und mit einem Algorithmus auszuwerten. Bevorzugt wird zusätzlich auch zumindest ein anderer Messwert aufgenommen, z. B. der Walzenspalt und/oder der Hydraulikdruck der Hydraulikzylinder für die Beaufschlagung der Loswalze. Wie bereits beschrieben, lassen sich Fremdkörperdurchgänge besonders bevorzugt durch kombinierte bzw. verknüpfte Auswertung mehrerer Messwerte mithilfe des Algorithmus registrieren.

Eine weitere Anwendungsmöglichkeit betrifft Verschleißüberwachungen bzw. Wartungsvorhersagen, z. B. die Überwachung des Verschleißes der Bandagen der Walzenpresse. Dazu wird z. B. die Absolutposition der Loswalze 3b mit einem oder mehreren Positionssensoren überwacht. Als Position der Loswalze 3b ist die Position der Loswalze relativ zu einem ortsfesten Pressengestell 2 bezeichnet. Dazu können z. B. Positionssensoren im Bereich der Lagerstellen der Loswalze angeordnet sein. In Fig. 3 ist oben links die Position einer Lagerstelle als Funktion der Zeit dargestellt. Die Absolutposition der Loswalze 3b wird mit einem oder mit mehreren Positionssensoren erfasst. Als Position der Loswalze 3b ist die Position der Loswalze relativ zu einem ortsfesten Pressengestell 2 bezeichnet. Dazu können z.B. Positionssensoren 9 im Bereich der Lagerstellen der Loswalze 3b angeordnet sein. In Fig. 2 oben links ist die Position einer Lagerstelle als Funktion der Zeit t dargestellt. Es ist erkennbar, dass diese Rohdaten R zunächst hochfrequent aufgenommen und auf dem Analyserechner 7 gespeichert werden. Dieser erzeugt daraus die Kenndaten K, die in der Grafik unten aufgetragen sind. Es handelt sich um ein Maß für den Verschleiß V der Walzenoberfläche, z.B. der Bandage, und es ist erkennbar, dass dieses Maß mit zunehmender Betriebsdauer zunimmt, da der Arbeitswalzendurchmesser, z.B. der Bandagendurchmesser, durch den Verschleiß V abnimmt. Wenn ein bestimmter oberer Grenzwert erreicht wird, erfolgt ein Austausch der Walzen bzw. der Walzenoberflächen, z.B. der Bandage. Dieses ist durch den sprunghaften Abfall an den dargestellten Stellen erkennbar. Während die Rohdaten R tatsächlich die Positionsdaten betreffen, handelt es sich bei den Kenndaten K um Daten, die den Verschleißzustand V der Walzenoberflächen repräsentieren. Auf diese Weise lassen sich Wartungsvorhersagen treffen.

## Patentansprüche

1. Verfahren zur Überwachung einer Hochdruck-Walzenpresse (1) im Zuge des Zerkleinerns, Kompaktierens oder Brikettierens von Material,
wobei die Walzenpresse (1) zwei rotierend angetriebene Presswalzen (3a, 3b) aufweist, zwischen denen ein Walzenspalt gebildet ist, dessen Spaltweite während des Betriebes veränderlich ist,
wobei während des Betriebes mit einem oder mit mehreren Messwert-Aufnehmern (9) Betriebsdaten der Walzenpresse (1) ermittelt und auf einem Rechner gespeichert werden,
**dadurch gekennzeichnet,**
**dass** die Betriebsdaten als Rohdaten (R) auf einem lokal im Bereich der Walzenpresse (1) angeordneten und mit den Messwert-Aufnehmern (9) verbundenen Edge-Computer als Analyserechner (7) gespeichert werden,
**dass** die Rohdaten (R) auf dem Analyserechner (7) mit Analysealgorithmen ausgewertet und damit Kenndaten (K) der Walzenpresse (1) erzeugt und diese Kenndaten (K) auf dem Analyserechner (7) gespeichert werden,
wobei die Kenndaten (K) von dem Analyserechner (7) über ein drahtloses Netzwerk (14) an zumindest ein Endgerät (15) übermittelt und auf dem Endgerät (15) angezeigt werden.

2. Verfahren nach Anspruch 1, **dadurch gekennzeichnet, dass** der Analyserechner (7) bzw. Edge-Computer kabelgebunden mit zumindest einem Verbindungskabel (8) mit dem oder mit den an der Walzenpresse (1) angeordneten Messwert-Aufnehmern (9) verbunden ist, wobei bevorzugt Lichtwellenleiter verwendet werden.

3. Verfahren nach Anspruch 1 oder 2, **dadurch gekennzeichnet, dass** die Betriebsdaten als Rohdaten (R) mit einer hohen Abtastrate von mehr als 50 Hz, z. B. mehr als 100 Hz, vorzugsweise zumindest 200 Hz, aufgenommen und auf dem Analyserechner (7) gespeichert werden.

4. Verfahren nach einem der Ansprüche 1 bis 3, **dadurch gekennzeichnet, dass** als Betriebsdaten das Drehmoment einer Presswalze (3a, 3b) oder beider Presswalzen (3a, 3b) aufgenommen und gespeichert wird.

5. Verfahren nach einem der Ansprüche 1 bis 4, **dadurch gekennzeichnet, dass** als Betriebsdaten der Hydraulikdruck an den Krafterzeugungsmittel einer Presswalze (3a, 3b) aufgenommen und gespeichert wird und/oder dass als Betriebsdaten die Spaltweite des Walzenspaltes und/oder die Absolutposition einer Presswalze (3a, 3b) aufgenommen und gespeichert wird/werden.

6. Verfahren nach einem der Ansprüche 1 bis 5, **dadurch gekennzeichnet, dass** als Betriebsdaten die Messwerte verschiedener Messwert-Aufnehmer (9) aufgenommen und gespeichert werden, wobei die Kenndaten (K) mit den Analysealgorithmen unter Verwendung verschiedener Betriebsdaten mehrerer Messwert-Aufnehmer (9) ausgewertet und gespeichert werden.

7. Verfahren nach einem der Ansprüche 1 bis 6 zur Überwachung eines Fremdkörperdurchgangs durch den Walzenspalt, **dadurch gekennzeichnet, dass** Betriebsdaten aufgenommen werden, die sich während des Durchgangs eines Fremdkörpers durch den Walzenspalt in Abhängigkeit von der Zeit verändern, z.B. Drehmoment und/oder Spaltweite und/oder Druck, und dass mit einem Analysealgorithmus aus den Betriebsdaten Fremdkörperdurchgänge ermittelt werden.

8. Verfahren nach einem der Ansprüche 1 bis 7, **dadurch gekennzeichnet, dass** mit dem Endgerät (15), z. B. einem PC, Notebook, Tabletcomputer, Smartphone oder dergleichen, auf einen mit dem Analyserechner (7) verbundenen Router (16) zugegriffen wird, bevorzugt auf ein mit dem Router (16) über eine VPN-Verbindung (17) verbundenes Portal.

9. Verfahren nach einem der Ansprüche 1 bis 8, **dadurch gekennzeichnet, dass** die Kenndaten (K) für eine Steuerung oder Regelung der Walzenpresse (1) oder einer anderen Maschine innerhalb einer industriellen Anlage, z. B. einer Mahlanlage, Kompaktieranlage, Brikettieranlage verwendet werden, in die die Walzenpresse (1) integriert ist.

10. Anlage zum Zerkleinern, Kompaktieren oder Brikettieren von Material mit einem Verfahren nach einem der Ansprüche 1 bis 9, mit zumindest
einer Walzenpresse (1), die zwei rotierend angetriebene Presswalzen (3a, 3b) aufweist, zwischen denen ein Walzenspalt gebildet ist, dessen Spaltweite während des Betriebes veränderlich ist,
einem oder mehreren Messwert-Aufnehmern (9), mit denen Betriebsdaten der Walzenpresse (1) ermittelt werden,
einem lokal im Bereich der Walzenpresse (1) stationierten und mit der Walzenpresse (1) bzw. mit den Messwert-Aufnehmern (9) verbundenen Edge-Computer als Analyserechner (7),
wobei die Betriebsdaten als Rohdaten (R) auf dem Edge-Computer speicherbar sind und wobei die Rohdaten (R) auf dem Analyserechner (7) mit Analysealgorithmen anwendbar sind und damit Kenndaten (K) der Walzenpresse (1) erzeugbar und diese Kenndaten (K) auf dem Analyserechner (7) speicherbar sind, wobei die Kenndaten (K) von dem Analyserechner (7) über ein drahtloses Netzwerk (14) an zumindest ein Endgerät (15) übermittelbar und auf dem Endgerät anzeigbar sind.

## Claims

1. Method of monitoring a high-pressure roller press (1) during the course of comminution, compacting or briquetting of material,
wherein the roller press (1) comprises two rotating driven press rollers (3a, 3b), between which a roller gap is formed, the gap width of which is changeable during operation,
wherein during operation, with one or more measurement elements (9), operating data of the roller press (1) are determined and saved on a computer,
**characterised in**
**that** the operating data are stored as raw data (R) on an edge computer as an analysis computer (7) arranged locally in the area of the roller press (1) and connected to the measurement elements (9),
**that** the raw data (R) are evaluated on the analysis computer (7) with analysis algorithms and thereby characteristics (K) of the roller press (1) are produced and these characteristics (K) are stored on the analysis computer (7),
wherein the characteristics (K) are transmitted from the analysis computer (7) via a wireless network (14) to at least one terminal device (15) and are displayed on the terminal device (15).

2. Method according to claim 1, **characterised in that** the analysis computer (7) or edge computer is wire-connected with at least one connection cable (8) to the measurement element(s) (9) arranged on the roller press (1), wherein preferably fibre optic cables are used.

3. Method according to claim 1 or 2, **characterised in that** the operating data are recorded as raw data (R) with a high sampling rate of more than 50 Hz, e.g. more than 100 Hz, preferably at least 200 Hz, and stored on the analysis computer (7).

4. Method according to any one of claims 1 to 3, **characterised in that** the torque of a press roller (3a, 3b) or both press rollers (3a, 3b) is recorded and stored as operating data.

5. Method according to any one of claims 1 to 4, **characterised in that** the hydraulic pressure on the force-generating means of a press roller (3a, 3b) is recorded and stored as operating data and/or **in that** the gap width of the roller gap and/or the absolute position of a press roller (3a, 3b) is/are recorded and stored as operating data.

6. Method according to any one of claims 1 to 5, **characterised in that** the measurements of different measurement elements (9) are recorded and saved as raw data, wherein the characteristics (K) are evaluated and saved with the analysis algorithms using different operating data of several measurement elements (9).

7. Method according to any one of claims 1 to 6 for monitoring a foreign body passing through the roller gap, **characterised in that** operating data are recorded which change as a function of time during the passage of a foreign body through the roller gap, e.g. torque and/or gap width and/or pressure, and **in that** with an analysis algorithm foreign body passages are determined from the operating data.

8. Method according to any one of claims 1 to 7, **characterised in that** with the terminal device (15), e.g. a PC, notebook, tablet computer, smart phone or suchlike, a router (16) connected to the analysis computer (7) is accessed, preferably a portal connected to the router (16) via a VPN connection (17).

9. Method according to any one of claims 1 to 8 **characterised in that** the characteristics (K) for controlling or regulating the roller press (1) or another machine within an industrial plant, e.g. a grinding plant, compacting plant, briquetting plant, into which the roller press (1) is integrated, are used.

10. Plant for comminuting, compacting or briquetting material with a method according to any one of claims 1 to 9 with at least
a roller press (1) which comprises two rotating, driven press rollers (3a, 3b), between which a roller gap is formed, the gap width of which is changeable during operation,
one or more measurement elements (9) with which operating data of the roller press (1) can be determined,
and an edge computer as analysis computer (7) locally positioned in the area of the roller press (1) and connected with the roller press (1) or with the measurement elements (9),
wherein the operating data can be stored as raw data (R) on the edge computer and wherein the raw data (R) can be used with analysis algorithms on the analysis computer (7) and thereby characteristics (K) of the roller press (1) can be produced and these characteristics (K) can be stored on the analysis computer (7), whereby the characteristics (K) can be transmitted from the analysis computer (7) via a wireless network (14) to at least one terminal device (15) and displayed on the terminal device.

## Revendications

1. Procédé, destiné à superviser une presse à rouleaux haute pression (1) au cours du broyage, du compactage ou du briquetage de matière,
la presse à rouleaux (1) comportant deux rouleaux presseurs (3a, 3b) entraînés en rotation, entre lesquels est créé un interstice entre rouleaux, dont la largeur d'interstice est variable en cours de fonctionnement,
en cours de fonctionnement, des données opérationnelles de la presse à rouleaux (1) étant déterminées par un ou plusieurs transducteurs de valeurs de mesure (9) et mémorisées sur un ordinateur,
**caractérisé**
**en ce que** les données opérationnelles sont mémorisées sous la forme de données brutes (R) sur un ordinateur Edge, faisant office d'ordinateur d'analyse (7), placé de manière localisée dans la zone de la presse à rouleaux (1) et connecté avec les transducteurs de valeurs de mesure (9),
**en ce que** les données brutes (R) sont évaluées dans l'ordinateur d'analyse (7) avec des algorithmes d'analyse et de ce fait, des données caractéristiques (K) de la presse à rouleaux (1) sont générées et lesdites données caractéristiques (K) sont mémorisées dans l'ordinateur d'analyse (7),
les données caractéristiques (K) étant transmises par l'ordinateur d'analyse (7) via un réseau (14) sans fil à au moins un terminal (15) et étant affichées sur le terminal (15).

2. Procédé selon la revendication 1, **caractérisé en ce que** l'ordinateur d'analyse (7) ou l'ordinateur Edge sont connectées par câble, à l'aide d'au moins un câble de connexion (8) avec le ou avec les transducteurs de valeurs de mesure (9), placés sur la presse à rouleaux (1), de préférence, des fibres optiques étant utilisées.

3. Procédé selon la revendication 1 ou 2, **caractérisé en ce que** les données opérationnelles sont enregistrées sous la forme de données brutes (R), avec une fréquence de balayage élevée de plus de 50 Hz, par exemple de plus de 100 Hz, de préférence d'au moins 200 Hz, et sont mémorisées sur l'ordinateur d'analyse (7) .

4. Procédé selon l'une quelconque des revendications 1 à 3, **caractérisé en ce qu'**en tant que données opérationnelles, le couple de rotation d'un rouleau presseur (3a, 3b) ou des deux rouleaux presseurs (3a, 3b) sont relevés et mémorisés.

5. Procédé selon l'une quelconque des revendications 1 à 4, **caractérisé en ce qu'**en tant que données opérationnelles, la pression hydraulique sur les générateurs de force d'un rouleau presseur (3a, 3b) est relevée et mémorisée et / ou **en ce qu'**en tant que données opérationnelles, la largeur d'interstice de l'interstice entre rouleaux et / ou la position absolue d'un rouleau presseur (3a, 3b) est / sont relevée(s) et mémorisée(s).

6. Procédé selon l'une quelconque des revendications 1 à 5, **caractérisé en ce qu'**en tant que données opérationnelles, les valeurs de mesure de différents transducteurs de valeurs de mesure (9) sont relevées et mémorisées, les données caractéristiques (K) étant évaluées à l'aide des algorithmes d'analyse, en utilisant différentes données opérationnelles de plusieurs transducteurs de valeurs de mesure (9) et mémorisées.

7. Procédé selon l'une quelconque des revendications 1 à 6, destiné à superviser un passage d'un corps étranger à travers l'interstice entre rouleaux, **caractérisé en ce que** des données opérationnelles sont relevées, qui pendant le passage d'un corps étranger à travers l'interstice entre rouleaux varient en fonction du temps, par exemple un couple de rotation et / ou une largeur d'interstice et / ou une pression et **en ce qu'**à l'aide d'un algorithme d'analyse, des passages de corps étrangers sont déterminés à partie des données opérationnelles.

8. Procédé selon l'une quelconque des revendications 1 à 7, **caractérisé en ce qu'**à l'aide du terminal (15), par exemple d'un PC, d'un Notebook, d'une tablette, d'un Smartphone ou analogues, il est accédé à un routeur (16) connecté avec l'ordinateur d'analyse (7), de préférence à un portail connecté avec le routeur (16) via une connexion VPN (17).

9. Procédé selon l'une quelconque des revendications 1 à 8, **caractérisé en ce que** les données caractéristiques (K) sont utilisées pour une commande ou une régulation de la presse à rouleaux (1) ou d'une autre machine au sein d'une ligne industrielle, par exemple d'une ligne de broyage, d'une ligne de compactage, d'une ligne de briquetage dans laquelle est intégrée la presse à rouleaux (1)

10. Ligne de broyage, de compactage, de briquetage de matières, à l'aide d'un procédé selon l'une quelconque des revendications 1 à 9, comportant au moins
une presse à rouleaux (1), qui comporte deux rouleaux presseurs (3a, 3b) entraînés en rotation, entre lesquels est créé un interstice entre rouleaux dont la largeur d'interstice est variable en cours de fonctionnement,
un ou plusieurs transducteurs de valeurs de mesure (9), à l'aide desquels des données opérationnelles de la presse à rouleaux (1) sont déterminées,
un ordinateur Edge, faisant office d'ordinateur d'analyse (7), situé localement dans la zone de la presse à rouleaux (1) et connecté avec la presse à rouleaux (1) ou avec les transducteurs de valeurs de mesure (9),
les données opérationnelles étant susceptibles d'être mémorisées en tant que données brutes (R) sur l'ordinateur Edge et les données brutes (R) étant utilisables sur l'ordinateur d'analyse (7) à l'aide d'algorithmes d'analyse et de ce fait, des données caractéristiques (K) de la presse à rouleaux (1) étant susceptibles d'être générées et lesdites données caractéristiques (K) étant susceptibles d'être mémorisées dans l'ordinateur d'analyse (7), les données caractéristiques (K) étant susceptibles d'être transmises par l'ordinateur d'analyse (7) via un réseau sans fil (14) à au moins un terminal (15) et étant susceptibles d'être affichées sur le terminal.
